# EUROPÄISCHE PATENTSCHRIFT

(11) **EP 1 159 197 B1**
(45) Veröffentlichungstag und Bekanntmachung des Hinweises auf die Patenterteilung: **28.05.2003**
(21) Anmeldenummer: 00902648.5
(22) Anmeldetag: 01.02.2000
(51) Int. Cl.: B65B 13/22, B65B 13/02

(54) **VORRICHTUNG ZUM SPANNEN UND VERSCHLIESSEN VON UMREIFUNGSBÄNDERN**
DEVICE FOR TENSIONING AND CLOSING TIGHTENING STRAPS
DISPOSITIF POUR TENDRE ET FERMER DES BANDES DE CERCLAGE

(30) Priorität: 05.03.1999 DE 19909620
(43) Veröffentlichungstag der Anmeldung: 05.12.2001
(73) Patentinhaber: Cyklop GmbH, 50996 Köln (DE)
(72) Erfinder: REICHE, Udo, D-53332 Bornheim (DE)
(74) Vertreter: Hennicke, Ernst Rüdiger, Dipl.-Ing.
(86) Internationale Anmeldenummer: EP0000807
(87) Internationale Veröffentlichungsnummer: WO00053500

(56) Entgegenhaltungen:
- DE-B- 1 223 746
- DE-U- 9 316 072

## Beschreibung

Die Erfindung betrifft eine Vorrichtung zum Spannen und Verschließen von Umreifungsbändern, insbesondere aus Kunststoff, für Packstückumreifungen, mit einer Verschließeinrichtung zum Verbinden der beiden Bandenden des Umreifungsbandes sowie mit einer Spanneinrichtung, die im wesentlichen aus einem antreibbaren Spannrad, einer gegen das Spannrad anstellbaren bzw. von diesem abhebbaren Andruckplatte und einem zwischen diesen beiden Bauteilen angeordneten, selbsteinstellenden Trennelement besteht, wobei das eine Bandende zwischen dem Spannrad und dem Trennelement und das andere Bandende zwischen diesem und der Andruckplatte aufgenommen ist.

Eine solche Vorrichtung ist beispielsweise aus der DE 93 16 072 U bekannt. Derartige Vorrichtungen dienen dazu, ein Packstück wie z.B. eine bepackte Palette oder einen großen Karton mit einer Umreifung zu versehen und so die auf der Palette aufgestapelten bzw. in dem Karton verpackten Waren zusammenzuhalten und für den Transport zu sichern. Zur Herstellung der Umreifung wird ein festes Band, üblicherweise aus Kunststoff, um das Packstück gelegt und dann dessen Bandenden mit Hilfe der Vorrichtung gegeneinander verspannt und bei Erreichen der gewünschten Spannung miteinander verbunden. Die Verbindung erfolgt mit Hilfe der Verschließeinrichtung, die für Kunststoffbänder im allgemeinen aus einer Reibschweißeinrichtung besteht. Zum Spannen der Bandenden werden diese von der Seite her in die Spanneinrichtung eingefädelt, wobei das unten liegende Bandende zwischen der Andruckplatte und dem Trennelement und das darüberliegende zweite Bandende zwischen dem Trennelement und dem Spannrad liegt. Das Spannrad, das an seiner Umfangsfläche üblicherweise mit Widerhaken versehen oder in sonstiger Weise angerauht ist, wird von einem geeigneten Antrieb gedreht und zieht dabei das obere Bandende durch die Vorrichtung in die hinter der Spanneinrichtung angeordnete Verschließeinrichtung hinein, während das untere Bandende zwischen Andruckplatte und Trennelement eingeklemmt festgehalten wird. Das Trennelement ist in der Spanneinrichtung selbsteinstellend gelagert, d.h., es kann sich beim Spannvorgang innerhalb gewisser Grenzen verlagern und so eine optimale Lage relativ zum Spannrad einnehmen, so daß der für die Spannung erforderliche Reibschluß zwischen dem Spannrad und dem oberen Bandende durch die sich von selbst ergebende, bestmögliche Position des Trennelementes relativ zum Spannrad immer gewährleistet ist. Durch die selbsteinstellende, "fliegende" Anordnung des
Trennelementes, das gelegentlich auch als Hochspannkeil bezeichnet wird, kann das Umreifungsband mit sehr hoher Kraft vorgespannt werden und dadurch eine sehr feste Umreifung des Packstückes gewährleisten, die insbesondere beim Transport von schweren Packgütern über längere Entfernungen gefordert wird.

Nachdem die beiden Bandenden in der beschriebenen Weise mit der gewünschten Spannkraft gegeneinander verspannt sind, wird die Verschließeinrichtung betätigt, wobei die beiden Bandenden von einer Druck- bzw. Reibplatte fest aufeinander gepreßt werden, bevor sie miteinander verbunden werden. Bei Kunststoffbändern erfolgt die Verbindung wie erwähnt üblicherweise durch Reibschweißen, wobei die Reibplatte mit hoher Geschwindigkeit das obere Bandende über das untere Bandende quer zur Bandlängsrichtung hin- und herbewegt und die dabei entstehende Reibwärme die Bandenden an ihrer Oberfläche anschmilzt und so miteinander verschweißt. Anschließend wird der Antrieb für die Hin- und Herbewegung der Reibplatte stillgesetzt, diese jedoch weiter in ihrer abgesenkten, die beiden Bandenden zusammenpreßenden Position gehalten, in der sie die unter Zug stehenden Bandenden bis zum Erkalten der Schweißverbindung und damit deren Belastbarkeit zusammendrückt.

Nach Fertigstellung der Umreifung in der beschriebenen Weise muß anschließend die Vorrichtung vom Packstück bzw. dem Umreifungsband entfernt werden. Hierzu ist es erforderlich, nicht nur die Andruckplatte und das Trennelement weit genug vom Spannrad abzuheben, um die dazwischenliegenden Bandenden seitlich aus der Vorrichtung ausfädeln zu können, sondern vorab muß noch die Druck- bzw. Reibplatte der Verschließeinrichtung von den beiden miteinander verbundenen Bandenden abgehoben werden, da sonst ein seitliches Ausfädeln der Bandenden aus der Vorrichtung nicht möglich ist. Insbesondere bei Vorrichtungen, bei denen die Umreifungsbänder mit sehr hoher Vorspannkraft vorgespannt werden, beispielsweise bei Vorrichtungen, die einen hydraulischen oder pneumatischen Antrieb für das Spannrad aufweisen, steht nach dem Verbinden bzw. Verschweißen der beiden Bandenden die Druck- bzw. Reibplatte der Verschließeinrichtung unter nicht unerheblicher Zugspannung, die auf sie von dem oberen Bandende ausgeübt wird, das gegenüber dem unterem Bandende vorgespannt ist. Die Druck- bzw. Reibplatte wird also von dem oberen Bandende unter Zug in Längsrichtung der Vorrichtung gehalten, was dazu führt, daß ein Lüften bzw. Anheben der Reibplatte nach dem Verbinden der Bandenden nur mit hohem Kraftaufwand möglich ist. Tatsächlich ist es bereits dazu gekommen, daß bei Vorrichtungen, bei denen die Verschließeinrichtung mittels eines Handhebels manuell geöffnet (gelüftet) wird, die zum Anheben der Andruckplatte erforderliche Kraft so groß war, daß der Handhebel den Belastungen nicht standhielt und abbrach.

Um das Öffnen oder Lüften der Verschließeinrichtung zu erleichtern, wird daher üblicherweise zuerst die Spanneinrichtung gelüftet, d.h. die Andruckplatte und das Trennelement von dem Spannrad ein Stück abgehoben mit dem Ziel, daß die beiden zwischen diesen drei Bauteilen verlaufenden Bandenden außer Eingriff mit Spannrad, Trennelement und Andruckplatte gelangen, so daß das obere Bandende nicht länger unter Spannung steht und dadurch auch die Druck- bzw. Reibplatte der Verschließeinrich-tung entlastet wird. Es hat sich aber gezeigt, daß insbesondere bei solchen Vorrichtungen, bei denen die Bandenden mit hoher Kraft gegeneinander verspannt werden, diese beim späteren Lüften der Spanneinrichtung nicht sicher außer Eingriff mit dem Spannrad und der Andruckplatte kommen, sondern weiterhin an deren rauhen oder gezahnten Oberfläche hängen bleiben und so ihre gegenseitige Vorspannung beibehalten, so daß trotz vorherigen Lüftens der Spanneinrichtung die Druck- bzw. Reibplatte der Verschließeinrichtung weiterhin unter Zugspannung bleibt und entsprechend schwer nur angehoben werden kann. Der Grund hierfür liegt darin, daß die Andruckplatte der Spanneinrichtung nur einen begrenzten Weg vom Spannrad abgehoben werden kann, da die gesamte Vorrichtung von der fertiggestellten Umreifung mit großer Kraft gegen das Packstück gedrückt wird. Da der Lüftungsweg der Spanneinrichtung somit beschränkt ist, kommt das Trennelement, das sich beim Spannen unter das Spannrad in Richtung auf die Spitze der etwa keilförmigen Öffnung zwischen dem oberen und unteren Bandende geschoben hat, nicht bzw. nicht vollständig außer Eingriff mit den Bandenden, d.h., es sorgt dafür, daß diese nicht von den zahn- oder widerhakenartig angerauhten Oberflächen des Spannrades bzw. der Andruckplatte abspringen können.

Aufgabe der Erfindung ist es, diese Nachteile zu vermeiden und ein Entspannen der nach dem Herstellen einer Verbindung seitlich neben dieser liegenden Umreifungsbandenden relativ zueinander auch dann zu gewährleisten, wenn nur ein begrenzter Lüftungsweg zwischen Andruckplatte und Spannrad in der Spanneinrichtung zur Verfügung steht.

Diese Aufgabe wird mit der Erfindung durch ein das Trennelement beim Abheben der Andruckplatte aus seiner Relativlage zur Spannrolle bzw. zur Andruckplatte etwa parallel zur Längsrichtung der Umreifung verstellen des Entsperrelement gelöst. Mit Hilfe eines solchen Entsperrelementes wird das Trennelement beim Lüften der Spanneinrichtung zwangsweise verschoben und aus seiner Lage verstellt, die es beim Spannen der beiden Bandenden gegeneinander eingenommen hat. Die Verschiebung des Trennelementes parallel zur Längsrichtung der Umreifung hat zur Folge, daß auch schon bei vergleichsweise geringer Öffnungsweite zwischen Spannrad und Andruckplatte beim Lüften der Spanneinrichtung zwischen Spannrad und Trennelement einerseits und diesem und der Andruckplatte andererseits ausreichend große Spalte entstehen und die Bandenden aus ihrer reibschlüssigen Verbindung mit dem Spannrad bzw. der Andruckplatte gelangen. In besonders vorteilhafter Weise ist dabei das Trennelement von dem Entsperrelement in dem sich beim Abheben der Andruckplatte ausbildenden, etwa keilförmigen Spalt zwischen den Bandenden in einer von der Keilspaltspitze bzw. der Verbindungsstelle der Bandenden weg weisenden Richtung verschiebbar, also in einen Bereich, in dem die Bandenden einen größeren Abstand voneinander halten.

Das Entsperrelement kann im wesentlichen aus einem am Trennelement angreifenden Federelement bestehen, das unter einer Federvorspannung steht und das auch als Hochhaltekeil bezeichnete Trennelement beim Lüften der Andruckplatte aus dem keilförmigen Spalt zwischen den Bandenden weg von der Keilspaltspitze bzw. der Schweißnaht zwischen den Bandenden zieht bzw. drückt. Als ganz besonders vorteilhaft hat sich eine Ausgestaltung der Erfindung bewährt, bei der das Entsperrelement im wesentlichen aus einem mit einer Gleitfläche des Trennelements zusammenwirkenden Ausrückkeil besteht. Beim Abheben der Andruckplatte gelangt die Gleitfläche des Trennelementes an die Schräge des Ausrückkeils und verschiebt dadurch das Trennelement automatisch nach vorne aus dem etwa keilförmigen Spalt zwischen den Bandenden, wenn die Spanneinrichtung gelüftet wird. In vorteilhafter Weise ist hierbei das Trennelement an einem die Andruckplatte tragenden Tragschuh angeordnet, der beim Lüften der Spanneinrichtung quer zur Längsrichtung des Umreifungsbandes bewegt wird und dadurch die Andruckplatte und das Trennelement gleichzeitig von der Spannrolle abhebt.

Das Trennelement ist zweckmäßig als Trennplatte mit einer an den Radius der Spannrolle angepaßten, gekrümmten Oberfläche ausgestaltet, wodurch beim Spannen ein sicherer Halt des oberen Bandendes zwischen Spannrad und Trennelement bewirkt wird und entsprechend hohe Spannkräfte erreichbar sind. Die Andruckplatte ist vorzugsweise fest an dem Tragschuh angeordnet, während das Trennelement etwa parallel zu den Bandenden beweglich am Tragschuh gelagert ist. Hierzu kann es mit einem seitlichen Befestigungsende in ein am Tragschuh ausgebildetes Langloch mit Spiel einfassen und in diesem durch mindestens einen mit Spiel durch eine Arretieröffnung im Befestigungsende fassenden Sicherungsbolzen gesichert sein.

Das Entsperrelement ist vorzugsweise mittels einer Einstelleinrichtung einstellbar, wobei die Einstelleinrichtung beispielsweise im wesentlichen aus einer Stellschraube bestehen kann, mit der die relative Lage des Ausrückkeils verändert oder auch die Vorspannung eines als Entsperrelement dienenden Federelementes verändert werden kann. Weitere Merkmale und Vorteile der Erfindung ergeben sich aus der nachfolgenden Beschreibung und den Zeichnungen, worin eine bevorzugte Ausführungsform der Erfindung an einem Beispiel näher erläutert ist. Es zeigt:
- Fig. 1: eine erfindungsgemäße Vorrichtung zum Spannen und Verschließen von Kunststoff-Umreifungsbändern nach erfolgter Verschweißung der beiden Bandenden in einer Seitenansicht und teilweise im Schnitt;
- Fig. 2: den Gegenstand der Fig. 1 beim Lüften der Spanneinrichtung in einer Fig. 1 entsprechenden Darstellung;
- Fig. 3: eine Einzelheit III der Fig. 2; und
- Fig. 4a und b: Prinzipschaubilder zur Veranschaulichung der Wirkungsweise der Erfindung im Vergleich zum Stand der Technik.

In der Zeichnung bezeichnet 10 eine Vorrichtung zum Spannen und Verschließen von Kunststoff-Umreifungsbändern zur Herstellung von Packstückumreifungen, die beispielsweise zur Transportsicherung von bepackten Paletten od.dgl. dienen können.

Die Vorrichtung weist eine Verschließeinrichtung 11 sowie eine in Bandlängsrichtung davorliegende Spanneinrichtung 12 auf, die im wesentlichen aus einem mit Hilfe eines nicht näher dargestellten Pneumatikantriebs antreibbaren Spannrad 13, einer gegen das Spannrad anstellbaren bzw. von diesem abhebbaren Andruckplatte 14 sowie einem zwischen diesen beiden Bauteilen angeordneten Trennelement 15 besteht, das als Trennplatte 16 ausgestaltet ist und eine gekrümmte Oberfläche 17 aufweist, deren Krümmung an den Radius r des Spannrades angepaßt ist.

Die Verschließeinrichtung besteht in an sich bekannter Weise im wesentlichen aus einer unteren Widerlagerplatte 18 und einer oberhalb dieser absenkbar im Gehäuse angeordneten Reibplatte 19, die von einem geeigneten Antrieb um eine vertikale Achse in nicht näher dargestellter und beschriebener Weise hin- und herbewegt werden kann.

Zum Herstellen einer Umreifung werden die beiden Bandenden 20, 21 des Umreifungsbandes 22 von der Seite in die Vorrichtung eingelegt. Dabei befindet sich die Reibplatte 19 in ihrer angehobenen Position, in der sie mit der Widerlagerplatte 18 einen ausreichend hohen Spalt 23 bildet, so daß die beiden übereinanderllegenden Bandenden 20, 21 ungehindert von der Seite zwischen Reibplatte und Widerlagerplatte eingeschoben werden können. Zum Einfädeln der Bandenden in die Spanneinrichtung 12 sind die Andruckplatte 14 und das Trennelement 15 von dem Spannrad 13 abgehoben. Die Andruckplatte ist hierzu einstückig an einem Tragschuh 24 angeordnet, der an seinem oberen Ende über ein Exzentergetriebe 25 von einem Betätigungshebel 26 bei Verschwenken des Hebels nach vorn, also in der Zeichnung entgegen dem Uhrzeigersinn nach links relativ zur Achse 27 des Spannrades 13 abgesenkt wird und bei Verschwenken des Betätigungshebels 26 in Gegenrichtung, also im Uhrzeigersinne, wieder angehoben wird. Die am unteren Ende des Tragschuhs 24 angeordnete Andruckplatte 14 wird dabei etwa quer zur Durchlaufrichtung der durch die Vorrichtung geführten Bandenden 20, 21 bewegt.

Auch die Trennplatte 16 ist an dem Tragschuh 24 angeordnet und somit gemeinsam mit der Andruckplatte 14 etwa quer zur Durchlaufrichtung 28 der Bandenden beweglich. Zur Aufnahme der Trennplatte 16 ist im Tragschuh 24 eine schlitzförmige Öffnung 29 vorgesehen, deren Länge L größer ist als die Länge l der Trennplatte. Die Trennplatte ist mit einem seitlichen, in der Zeichnung nicht erkennbaren Fortsatz versehen, der ein Langloch hat, durch das ein quer durch die schlitzförmige Öffnung 29 ragender Sicherungsbolzen 30 hindurchgesteckt ist. Die Trennplatte 16 kann dadurch nicht seitlich aus der schlitzförmigen Öffnung 29 herausfallen, ist in dieser jedoch mit Spiel angeordnet und kann sich sowohl parallel zur Durchlaufrichtung 28 verschieben als auch um eine Achse etwa parallel zur Achse 27 des Spannrades verschwenken und sich somit in ihrer Relativlage zum Spannrad weitgehend frei einstellen.

Wie sich aus den Fig. 1 bis 3 ergibt, ist die untere Widerlagerplatte 18 der Verschließeinrichtung 11 an ihrer vorderen Stirnseite 31 mit einem Entsperrelement 32 für die Trennplatte 16 versehen, das im wesentlichen aus einem Ausrückkeil 33 besteht, der mittels einer in eine Gewindebohrung 34 an der Stirnseite 31 eingeschraubten Stellschraube 35 an der Widerlagerplatte 18 befestigt ist. Dabei ist die Anordnung so getroffen, daß die schräge Ausrückfläche 36 des Ausrückkeils ausgehend von der etwa unterhalb der Spannradachse 27 liegenden Keilspitze 37 schräg nach oben in Durchlaufrichtung 28 des oberen Bandendes 20 zur dahinterliegenden Verschließeinrichtung 11 hin ansteigt. Die schräge Ausrückfläche 36 wirkt mit der hinteren, eine Gleitfläche 38 bildenden Kante der Trennplatte 16 zusammen, wie dies am besten in Fig. 3 erkennbar ist. Dies hat zur Folge, daß die Trennplatte beim Lüften der Spanneinrichtung von dem dann nach unten bewegten Tragschuh 24 nicht nur radial von dem Spannrad 13 abgehoben wird, wie dies beim Stand der Technik gem. Fig. 4b üblich ist, sondern zusätzlich von dem Ausrückkeil etwa in Tangentialrichtung des Spannrades nach vorne aus dem von den beiden Bandenden 20, 21 gebildeten keilförmigen Spalt 39 entgegen der Durchlaufrichtung 28 des oberen Bandendes 20 ausgerückt wird.

Zum Einlegen der Bandenden 20, 21 bei Herstellung einer Umreifung werden die Andruckplatte 14 und die Trennplatte 16 mit Hilfe des den Tragschuh 24 verschiebenden Betätigungshebels 26 von dem Spannrad 13 in eine Position abgehoben, wie sie in den Fig. 2 und 3 erkennbar ist. Dabei befindet sich - wie erwähnt - auch die Reibplatte 19 im Abstand von der darunterliegenden Widerlagerplatte 18, so daß die Bandenden leicht von der Seite der Vorrichtung eingelegt werden können. Anschließend wird der Betätigungshebel in die in Fig. 1 dargestellte Position verschwenkt und hebt dadurch den Tragschuh 24 an, wodurch das obere Bandende zwischen dem Spannrad 13 und der darunterliegenden Trennplatte 16 und das untere Bandende 21 zwischen diesem und der Andruckplatte 14 eingeklemmt werden. Anschließend wird der (nicht dargestellte) Antrieb für das Spannrad 13 eingeschaltet, das sich dann entgegen dem Uhrzeigersinn in Richtung des Pfeiles 40 dreht und das obere Bandende 20 weiter in Durchlaufrichtung 28 in die Verschließeinrichtung hineinschiebt, während gleichzeitig das untere Bandende durch Klemmung zwischen der Andruckplatte 14 und dem Trennelement 15 festgehalten wird. Bei diesem Spannvorgang verschiebt sich auch die Trennplatte 16 infolge ihrer schwimmenden Lagerung an dem Tragschuh 24 in Durchlaufrichtung 28 und gelangt in die in Fig. 1 dargestellte Position, in der sie etwa unterhalb der Achse 27 des Spannrades 13 liegt und mit ihrer gewölbten oberen Oberfläche 17 unter Zwischenlage des oberen Bandendes 20 flächig an der Spannradumfangsfläche anliegt. Wie gut erkennbar ist, liegt dadurch das obere Bandende über einen verhältnismäßig weiten Bereich am Außenumfang des Spannrades an, so daß wegen der großen Rauhigkeit des Spannrades an seinem Umfang und der großen Kontaktfläche sehr große Zugkräfte auf das Band ausgeübt und dieses unter hohe Spannung gesetzt werden kann.

Bei Erreichen der gewünschten Zugspannung schaltet der Antrieb für das Spannrad ab und die Reibplatte 19 wird in bekannter Weise auf das obere Bandende 20 abgesenkt und bewegt dieses quer zur Durchlaufrichtung 28 mit hoher Geschwindigkeit über das untere Bandende 21 hin und her, so daß die beiden Bandenden anschmelzen und miteinander verschweißen, wie dies bei 41 angedeutet ist.

Nach dem Aushärten der Schweißstelle 41 muß die Vorrichtung 10 seitlich von der fertiggestellten Umreifung entnommen werden. Hierzu ist es erforderlich, einerseits die Reibplatte 19 von den darunterliegenden Bandenden abzuheben, um den Spalt 23 wieder freizugeben und andererseits auch die Spanneinrichtung 12 in der beschriebenen Weise zu lüften. Aufgrund der hohen, von dem Spannrad 13 in das Band eingebrachten Zugspannung wird die Reibplatte 19 nach dem Verschweißen von dem oberen Bandende 20 entgegen der Durchlaufrichtung 28 in Richtung auf das Spannrad gezogen gehalten. Diese Zugkraft ist so groß, daß die Reibplatte nur unter Aufwendung einer sehr hohen Kraft wieder aus ihrer dargestellten in die angehobene Position gebracht werden kann. Um die Kraft zum Anheben der Reibplatte zu verringern, wird daher zuerst die Spanneinrichtung gelüftet, mit dem Ziel, das obere Bandende außer Eingriff mit dem Spannrad zu bringen und dadurch die zwischen der Reibplatte und dem Spannrad von dem oberen Bandende ausgeübten Kräfte abzubauen.

Fig. 4b zeigt in stark schematischer Vereinfachung die Anordnung der einzelnen Bauteile, wie sie beim Stand der Technik zueinander angeordnet sind. Man erkennt hier gut, daß die Trennplatte 16 zwar ein Stück weit vom Spannrad 13 abgehoben ist, das jedoch das obere Bandende 20 nach wie vor noch über ein wenn auch kleineres Bogenmaß mit dem Spannrad in Eingriff ist und von der Trennplatte 16 nicht ausreichend weit freigegeben wird, um außer Eingriff mit der rauhen Oberfläche des Spannrades zu kommen. Der erwünschte Effekt, nämlich die Aufhebung der von dem oberen Bandende auf die Reibplatte 19 wirkenden Kraft, wird daher bei einer Anordnung gem. Fig. 4b ohne das Entsperrelement 32 nicht erreicht.

Bei der Erfindung hingegen wird beim Lüften der Verschließeinrichtung 11 die Trennplatte 16 nicht nur radial vom Spannrad abgehoben, sondern mit Hilfe des Entsperrelements 32 gleichzeitig auch nach vorne in den weiter werdenden, keilförmigen Spalt 39 zwischen den Bandenden verschoben, wo sie das obere Bandende 20 nicht länger gegen das Spannrad 13 drückt, so daß jenes sich von der Umfangsfläche des Spannrades lösen kann und damit eine Entspannung der Reibplatte 19 bewirkt. Die Reibplatte kann dann leicht in an sich bekannter Weise mit Hilfe eines nicht dargestellten Kipphebelgetriebes und eines dieses betätigenden Stößels 42 angehoben werden und den Spalt 23 freigeben. In Fig. 4a ist als Entsperrelement 32 eine Schraubenzugfeder 43 angedeutet, die das Trennelement 15 beim Lüften der Verschließeinrichtung 11 aus seinen wirksamen Eingriffsbereich unterhalb des Spannrades zieht, wenn durch das Abheben der Andruckplatte 14 der keilförmige Spalt 39 weit genug geöffnet ist, um die Trennplatte freizugeben.

## Patentansprüche

1. Vorrichtung (10) zum Spannen und Verschließen von Umreifungsbändern (22), insbesondere aus Kunststoff, für Packstückumreifungen, mit einer Verschließeinrichtung (11) zum Verbinden der beiden Bandenden (20,21) des Umreifungsbandes sowie mit einer Spanneinrichtung (12), die im wesentlichen aus einem antreibbaren Spannrad (13), einer gegen das Spannrad anstellbaren bzw. von diesem abhebbaren Andruckplatte (14) und einem zwischen diesen beiden Bauteilen angeordneten, selbsteinstellenden Trennelement (15) besteht, wobei das eine Bandende (20) zwischen dem Spannrad und dem Trennelement und das andere Bandende (21) zwischen diesem und der Andruckplatte aufgenommen ist, **gekennzeichnet durch** ein das Trennelement (15) beim Abheben der Andruckplatte (14) aus seiner Relativlage zum Spannrad (13) bzw. zur Andruckplatte (14) etwa parallel zur Längsrichtung der Umreifung verstellendes Entsperrelement (32).

2. Vorrichtung nach Anspruch 1, **dadurch gekennzeichnet, daß** das Entsperrelement (32) im wesentlichen aus einem am Trennelement (15) angreifenden Federelement (43) besteht.

3. Vorrichtung nach Anspruch 1, **dadurch gekennzeichnet, daß** das Entsperrelement (32) im wesentlichen aus einem mit einer Gleitfläche (38) des Trennelementes (15) zusammenwirkenden Ausrückkeil (33) besteht.

4. Vorrichtung nach einem der Ansprüche 1 bis 3, **dadurch gekennzeichnet, daß** das Trennelement (15) an einem die Andruckplatte (14) tragenden Tragschuh (24) angeordnet ist.

5. Vorrichtung nach einem der Ansprüche 1 bis 4, **dadurch gekennzeichnet, daß** das Trennelement (15) als Trennplatte (16) mit einer an den Radius (r der Spannrolle (13) angepaßten, gekrümmten Oberfläche (17) ausgestaltet ist.

6. Vorrichtung nach einem der Ansprüche 1 bis 5, **dadurch gekennzeichnet, daß** die Andruckplatte (14) fest und das Trennelement (15) etwa parallel zu den Bandenden (20, 21) beweglich am Tragschuh (24) angeordnet ist.

7. Vorrichtung nach einem der Ansprüche 1 bis 6, **dadurch gekennzeichnet, daß** das Trennelement (15) mit einem seitlichen Befestigungsende in ein am Tragschuh (24) ausgebildetes Langloch (29) mit Spiel einfaßt und in diesem durch mindestens einen mit Spiel durch eine Arretieröffnung im Befestigungsende fassenden Sicherungsbolzen (30) gesichert ist.

8. Vorrichtung nach einem der Ansprüche 1 bis 7, **dadurch gekennzeichnet, daß** das Entsperrelement (32) mittels einer Einstelleinrichtung (35) einstellbar ist.

9. Vorrichtung nach Anspruch 8, **dadurch gekennzeichnet, daß** die Einstelleinrichtung (35) im wesentlichen aus einer Stellschraube besteht.

10. Vorrichtung nach einem der Ansprüche 1 bis 9, **dadurch gekennzeichnet, daß** das Trennelement (15) von dem Entsperrelement (32) in dem sich beim Abheben der Andruckplatte (14) ausbildenden, etwa keilförmigen Spalt (39) zwischen den Bandenden (20, 21) in einer von der Keilspaltspitze bzw. der Verbindungsstelle (41) der Bandenden (20, 21) weg weisenden Richtung verschiebbar ist.

## Claims

1. Apparatus (10) for tensioning and closing of tightening straps (22), in particular of plastics, for package tightenings, with a closing device (11) for connecting the two ends (20, 21) of the strap of the tightening strap and with a tensioning device (12), which essentially consists of a lensioning wheel (13) which can be driven, a pressure plate (14) which can be moved against the tensioning wheel or lifted therefrom, and a self-adjusting separating element (15) which is arranged between these two parts, whereby one end (20) of the strap is taken up between the tensioning wheel and the separating element. and the other end (21) of the strap is taken up between this and the pressure plate, **characterised by** an unblocking element (32) which displaces the separating element (15) during the lifting of the pressure plate (14) from its relative position to the tensioning wheel (13) or to the pressure plate (14) approximately parallel to the longitudinal direction of the tightening.

2. Apparatus according to claim 1, **characterised in that** the unblocking element (32) essentially consists of a spring element (43) engaging the separating element (15).

3. Apparatus according to claim 1, **characterised in that** the unblocking element (32) essentially consists of a release wedge (33) cooperating with a gliding surface (38) of the separating element (15).

4. Apparatus according to one of claims 1 to 3, **characterised in that** the separating element (15) is arranged at a carrier shoe (24) which carries the pressure plate (14).

5. Apparatus according to one of claims 1 to 4, **characterised in that** the separating element (15) is formed as a separating plate (16) with a curved surface (17) which is adapted to the radius (r ) of the tensioning roller (13).

6. Apparatus according to one of claims 1 to 5, **characterised in that** the pressure plate (14) is arranged in a fixed manner, and the separating element (15) is arranged in a moveable manner at the carrier shoe (24) approximately parallel to the ends (20, 21) of the strap.

7. Apparatus according to one of claims 1 to 6, **characterised in that** the separating element (15) engages longitudinal hole (29) with play with a lateral securing end, which is formed at the carrier shoe (24), and which is secured therein by means of at least one securing bolt (30) which engages the securing end through an arresting opening with play in the securing end.

8. Apparatus according to one of claims 1 to 7, **characterised in that** the unblocking element (32) can be adjusted by means of an adjusting device (35).

9. Apparatus according to claim 8, **characterised in that** the adjusting device (35) consists essentially of a set screw.

10. Apparatus according to one of claims 1 to 9, **characterised in that** the separating element (15) can be displaced from the unblocking element (32) in the approximately wedge-shaped gap (39) between the ends (20, 21) of the straps, which forms during the lifting of the pressure plate (14) in a direction pointing away from the tip of the wedge gap or the connecting point (41) between the ends (20, 21) of the strap.

## Revendications

1. Dispositif (10) pour tendre et fermer des bandes de cerclage (22), en particulier en matière plastique, pour des cerclages de paquets, comportant un dispositif de fermeture (11) pour relier les deux extrémités (20, 21) de la bande de cerclage ainsi qu'un dispositif de tension (12) qui est essentiellement constitué d'une roue de tension (13) pouvant être entraînée, d'une plaque de pression (14) pouvant être placée contre la roue de tension ou soulevée de celle-ci, et d'un élément de séparation (15) à auto-réglage disposé entre ces deux composants, une extrémité de bande (20) étant reçue entre la roue de tension et l'élément de séparation et l'autre extrémité de bande (21) entre celui-ci et la plaque de pression, **caractérisé par** un élément de déverrouillage (32) qui déplace l'élément de séparation (15) pendant le soulèvement de la plaque de pression (14), de sa position relative par rapport à la roue de tension (13) ou par rapport à la plaque de pression (14), approximativement parallèlement à la direction longitudinale du cerclage.

2. Dispositif selon la revendication 1, **caractérisé en ce que** l'élément de déverrouillage (32) est essentiellement constitué d'un élément à ressort (43) agissant sur l'élément de séparation (15).

3. Dispositif selon la revendication 1, **caractérisé en ce que** l'élément de déverrouillage (32) est essentiellement constitué d'un coin de débrayage (33) coopérant avec une surface de glissement (38) de l'élément de séparation (15).

4. Dispositif selon l'une des revendications 1 à 3, **caractérisé en ce que** l'élément de séparation (15) est disposé sur un sabot porteur (24) portant la plaque de pression (14).

5. Dispositif selon l'une des revendications 1 à 4, **caractérisé en ce que** l'élément de séparation (15) est conçu en tant que plaque de séparation (16) avec une surface (17) courbée adaptée au rayon (r) du galet de tension (13).

6. Dispositif selon l'une des revendications 1 à 5, **caractérisé en ce que** la plaque de pression (14) est fixe et l'élément de séparation (15) est disposé déplaçable sur le sabot de support (24), approximativement parallèlement aux extrémités de bande (20, 21).

7. Dispositif selon l'une des revendications 1 à 6, **caractérisé en ce que** l'élément de séparation (15) s'engage avec jeu, par une extrémité latérale de fixation, dans un trou oblong (29) réalisé sur le sabot de support (24), et est bloqué dans celui-ci par au moins un doigt de sûreté (30) s'engageant avec jeu à travers une ouverture d'arrêt dans l'extrémité de fixation.

8. Dispositif selon l'une des revendications 1 à 7, **caractérisé en ce que** l'élément de déverrouillage (32) est réglable au moyen d'un dispositif de réglage (35).

9. Dispositif selon la revendication 8, **caractérisé en ce que** le dispositif de réglage (35) est essentiellement constitué d'une vis de réglage.

10. Dispositif selon l'une des revendications 1 à 9, **caractérisé en ce que** l'élément de séparation (15) peut coulisser sous l'effet de l'élément de déverrouillage (32), dans la fente (39) approximativement en forme de coin, se formant pendant le soulèvement de la plaque de pression (14), entre les extrémités de bande (20, 21) dans une direction s'éloignant du sommet de la fente en coin ou du point de liaison (41) des extrémités de bande (20, 21).
